# FASCICULE DE BREVET EUROPEEN

(11) **EP 0 411 425 B1**
(45) Date de publication et mention de la délivrance du brevet: **18.11.1993**
(21) Numéro de dépôt: 90114062.4
(22) Date de dépôt: 23.07.1990
(51) Int. Cl.: A61H 33/02

(54) **Natte pour la distribution d'un gaz dans un liquide**
Matte zum Verteilen eines Gases in einer Flüssigkeit
Mat for dispersing a gas in a liquid

(30) Priorité: 01.08.1989 FR 8910345
(43) Date de publication de la demande: 06.02.1991
(73) Titulaire: WORBENA ESTABLISHMENT, FL-9490 Vaduz (LI)
(72) Inventeur: Gasparini , Jean-Louis, L-1411 Luxembourg (LU)
(74) Mandataire: Meyers, Ernest

(56) Documents cités:
- DE-A- 2 449 350
- DE-A- 3 435 453
- DE-C- 3 248 842
- US-A- 1 830 853
- US-A- 3 076 976
- US-A- 3 178 730
- US-A- 3 240 208

## Description

La présente invention concerne une natte pour la distribution d'un gaz dans un liquide, notamment pour l'utilisation dans le domaine des bains bouillonnants et similaires, comprenant un tapis rigide ou semi-rigide pourvu d'une série de gicleurs définissant des passages pour le gaz.

Jusqu'à présent, on connaît essentiellement deux types différents d'équipement. Dans le premier type, par exemple décrit dans le brevet US 1,830,853, plus couramment connu sous le nom de "Whirlpool" un mélange d'eau et de gaz est injecté sous forte pression dans le bain d'eau et provoque des remous très puissants et intenses.

Ces équipements nécessitent des moyens mécaniques puissants (pompes à eau haute pression) et une installation de tuyauterie sanitaire fixe et solidaire de la baignoire ou bassin de bain pour créer des remous en éjectant de l'eau dans l'eau à travers des gicleurs. Ici, l'effet est le plus fort à proximité des gicleurs pour diminuer rapidement en s'en éloignant. Dans la pratique, le nombre de gicleurs est toujours très réduit, pour des raisons de coût et de pression nécessaire.

Le second type (US-A- 3178730) est celui des bains bouillonnants qui exploitent la poussée naturelle de l'air ou de gaz dans l'eau, poussée grâce à laquelle l'air ou le gaz remontent à la surface de l'eau et mettront celle-ci en état de bouillonnement plus ou moins prononcé. Ainsi, l'effet de l'air quittant le "distributeur d'air" communément appelé "tapis", "natte", "matelas", muni de chambres ou de tuyaux fermés, n'est pas limité à l'endroit de sortie de l'air ("gicleur") mais se répercute au contraire sur toute la zone située au-dessus de chaque gicleur jusqu'à la surface de l'eau, par le mouvement que l'air déplacé imprègne à l'eau. Tout corps immergé au-dessus de tels gicleurs, est donc soumis à un effet de massage par eau bouillonnante. A vrai dire, l'effet va en augmentant lors la remontée des bulles, car celles-ci, soumises à une poussée constante, accélèrent et comme en plus elles augmentent de volume en remontant, déplacent ainsi de plus en plus d'eau.

Dans le second type, qui est du genre décrit dans le préambule et illustré, par exemple, dans le brevet US 3,240,208 et DE-A2-2912006 on utilise une natte qui est placée au fond du bain et à travers lequel on injecte de l'air, également sous pression relativement élevée, dans le bain d'eau. A examiner ce genre de natte, il semble que l'on ait toujours supposé que l'air doit circuler, de façon forcée et contrôlée vers les gicleurs à travers des tuyaux ou des chambres individuelles fermées et étanches, afin de l'empêcher de remonter à la surface du liquide d'une façon incontrôlée, prématurée ou généralement inadéquate. Partant de ce préjugé, les nattes connues comprennent généralement une série de tuyaux et/ou de chambres pour faire circuler l'air sous pression vers les gicleurs.

Les inconvénients d'une telle construction sont multiples, à savoir coût de fabrication élevé, conditions hygiéniques douteuses dues aux formations de dépôt inaccessibles à l'intérieur des tuyaux et/ou chambres, contre-pression importante dans le système en fonction du nombre, de la longueur, du diamètre, de la forme, du tracé des tuyaux et chambres, avec, comme conséquence, la nécessité de prévoir des compresseurs puissants, coûteux et avec un niveau de bruit élevé, contrainte dans le choix du nombre et de la disposition des gicleurs imposée par le tracé des tuyaux et/ou chambres. Le problème le plus grave est toutefois celui de la difficulté de nettoyage, notamment pour les nattes utilisées dans l'industrie hôtelière, car l'hygiène indispensable n'est pas sauvegardée par une possibilité de nettoyage approfondi périodique, mais exige bel et bien un traitement profond après chaque utilisation. Actuellement il existe deux sortes de matelas pour bains bouillonnants:
les uns, décrits dans les documents précités permettent bien un accès et des soins de nettoyage à l'intérieur, mais demandent un minimum de savoir-faire technique (démontage et remontage) et un temps de travail assez important; les autres ne donnent pas accès complet ou pas d'accès du tout à l'intérieur du matelas et de ce fait ne permettent pas le respect des exigences d'hygiène élémentaire au bénéfice de l'utilisateur.

Même les matelas permettant un nettoyage grâce à l'accès qu'ils offrent ne remplissent pas la condition sine qua non de l'hygiène: le contrôle possible à l'intérieur du matelas qui devrait donc se présenter en état démonté avant chaque bain en cliniques, hôtels etc. ce qui est impensable surtout que des bains de personnes différentes peuvent se suivre, soit en famille à plusieurs membres, soit en utilisation publique: cliniques etc.

Pour éviter tous ces inconvénients, la présente invention s'est fixée comme objectif de proposer une natte du genre décrit dans le préambule, qui est d'une construction extrêmement simple, peu coûteuse et facile à réaliser, qui offre la plus grande liberté dans le choix du nombre et de la disposition des gicleurs, tout en fonctionnant avec un minimum de besoin d'énergie et, surtout, qui est extrêmement facile à nettoyer et garantit un maximum d'hygiène.

Pour atteindre cet objectif, la natte proposée par la présente invention présente les caractéristiques de la revendication 1.

Autrement dit, dans la version la plus simple,. la natte est simplement un genre de bassine plate allongée, avec un orifice d'admission d'air, retournée dans le fond du bain. Son entretien, notamment son nettoyage et sa stérilisation sont donc extrêmement faciles et simples.

Il a, en effet, été constaté qu'il n'est pas nécessaire d'amener l'air sous pression à travers des passages forcés vers les gicleurs et qu'il n'est pas non plus nécessaire d'utiliser une pression élevée, une pression correspondant simplement à la colonne d'eau étant suffisante. Il se forme, de cette manière, sous la surface inférieure du tapis une bulle plate de gaz qui est maintenue en place grâce à la jupe périphérique fermée et qui assure un pétillement uniforme à travers les gicleurs sur toute la surface du tapis. Il n'est donc pas nécessaire que la natte présente un fond fermé.

La jupe peut faire partie intégrante du tapis ou être détachable de celui-ci.

Il est préférable que le bord de la jupe ne soit pas, en fonctionnement, en contact étanche avec le fond de la baignoire afin de provoquer la formation et le maintien de la bulle de gaz entre le tapis et la surface de l'eau. Suite à la présence des ventouses, il est même possible que le bord inférieur de la jupe soit distant de plusieurs centimètres du fond de la baignoire.

Selon un mode de réalisation avantageux, les gicleurs sont prévus dans des plaques amovibles et interchangeables, montées dans des ouvertures adéquates prévues dans le tapis. Ceci permet un remplacement facile et rapide des plaques pouvant contenir des gicleurs de format et de disposition différents.

La natte peut être divisée transversalement en plusieurs compartiments individuels reliés entre eux par des tunnels de connexion pour le passage de gaz d'un compartiment à l'autre.

Le volume creux sous le tapis peut, en outre, être divisé longitudinalement en compartiment par des cloisons paralèlles solidaires de la surface inférieure du tapis.

Selon un autre mode de réalisation, la natte comporte des moyens de formation de vagues dans le creux sous le tapis, ces moyens étant disposés immédiatement en aval de l'orifice d'admission des gaz.

Ces moyens peuvent être constitués par des ailettes rotatives disposées transversalement dans le volume creux et entraînés par une petite turbine actionnée par la pénétration des gaz à travers l'orifice d'admission.

Ces moyens peuvent également être constitués par un clapet transversal monté de façon pivotante sous la surface inférieure du tapis et actionné à l'aide d'un flotteur.

D'autres particularités et caractéristiques ressortiront de la description détaillée de quelques modes de réalisation préférés, présentés ci-dessous, à titre d'illustration, en référence aux dessins annexés dans lesquels:
la figure 1 est une vue en plan du mode de réalisation le plus simple d'une natte selon la présente invention;
la figure 1a est une coupe transversale de la natte selon la figure 1;
la figure 2 est une vue en plan d'une variante de la natte avec des plaques à gicleurs amovibles;
la figure 2a est une coupe transversale de la natte de la figure 2;
la figure 3 est une vue en plan d'une natte compartimentée;
la figure 3a est une coupe transversale de la natte de la figure 3;
la figure 4 une vue en plan d'une variante de la natte selon la figure 3;
la figure 4a une coupe transversale de la natte de la figure 4;
la figure 5 une vue d'en-dessous d'une natte avec un premier mode de réalisation de moyens de formation de vagues;
la figure 5a une coupe transversale de la natte selon la figure 5;
la figure 6 une variante de la natte selon la figure 5;
la figure 6a une coupe transversale de la natte de la figure 6 et
la figure 7 une coupe longitudinale partielle d'une natte avec un second mode de réalisation de moyens de formation de vagues.

La figure 1 montre la face supérieure d'une natte 12 avec plusieurs rangées de gicleurs 14 faisant fonction d'orifices de sortie de gaz, en général de l'air. Cet air sous pression est introduit par un orifice d'admission 16 qui, dans l'exemple représenté, est prévu à une extrémité du tapis de la natte, ou par un tuyau débouchant sous le tapis.

La figure 1a illustre le volume creux 18 formé en-dessous du tapis de la natte 12 par une jupe périphérique essentiellement verticale s'étendant à partir du tapis de la natte 12 vers le bas. Cette jupe 20 peut être en un élastomère de rigidité adéquate et peut faire partie intégrante du tapis de la natte 12. Elle peut également être détachable du tapis de la natte grâce à des moyens de fixation étanches connus en soi. La jupe 20 peut, en fonctionnement, reposer par son bord inférieur directement sur le fond du bassin dans lequel est posée la natte, mais elle comporte de préférence des ventouses non-montrées qui permettent la fixation de la natte sur le fond du bassin et assurent une certaine distance entre le bord de la jupe et le fond du bassin pour permettre la pénétration de l'eau dans le volume creux 18. Dans celui-ci s'établit, en fonctionnement, une bulle de gaz plate délimitée par la face inférieure du tablier de la natte 12, la jupe 20 et la surface supérieure de l'eau.

On se rendra compte de l'absence de toute canalisation ou chambre individuelle faisant office de passage forcé de l'air sous pression entre l'orifice d'admission 16 vers chacun des gicleurs 14, avec tous les avantages déjà mentionnés.

Les figures 2 et 2a représentent une variante du mode de réalisation des figures 1 et 2 en ce sens que les gicleurs 14 ne sont plus directement disposés dans le tapis de la natte 12' elle-même, mais dans des plaques amovibles 24, placées dans de grandes ouvertures adéquates 26 de la natte 12'. Cette variante permet, par conséquent, d'utiliser pour une seule natte 12' des plaques 24 différentes pourvues de gicleurs différents du point de vue grandeur et disposition.

La figure 2a montre la possibilité d'une jupe 20 détachable du tapis de la natte 12'.

Les figures 3 et 3a montrent un mode de réalisation dans lequel la natte est subdivisée en trois compartiments séparés 36 comprenant chacun une jupe individuelle périphérique 32. Ces compartiments individuels 36 sont reliés entre eux par des raccords 38 pour permettre le passage de l'air d'un compartiment à l'autre. Ces raccords 38 ne sont pas des tuyaux mais des petits tunnels reliant la jupe 32 d'un compartiment à la jupe du compartiment adjacent, donc également très facile à nettoyer. La natte de la figure 3 comporte, à l'instar du mode de réalisation de la figure 2, des plaques amovibles 24 munies des gicleurs 14.

Les figures 4 et 4a montrent également une natte compartimentée analogue à celle de la figure 3 à la différence près que la natte de la figure 4 ne comporte pas de plaques amovibles, c'est-à-dire que chaque compartiment 36 comporte un tapis plat perforé de gicleurs 14 et prolongé sur toute la périphérie par une jupe verticale 32.

Pour contrecarrer l'effet de poussée causé par le coussin d'air ou bulle de gaz enfermé dans le volume creux en-dessous de la natte il est possible, au lieu de prévoir des ventouses, de lester les nattes par des poids supplémentaires ou d'en augmenter le poids propre.

Les figures suivantes montrent des modes de réalisation de nattes pourvues de moyens pour engendrer des vagues dans le volume creux en-dessous de la natte. La natte 40 représentée sur les figures 5 et 5a est divisée sur sa partie inférieure en compartiments longitudinaux par des cloisons 42 s'étendant verticalement vers le bas à partir du tapis de la natte 40. Dans chacun de ces compartiments se trouve, immédiatement en aval de l'orifice d'admission 16 une vanne papillon 44 constituée par une ailette rotative montée sur des axes de rotation logés dans les cloisons 42 et dans la jupe périphérique de la natte 40. Dans le passage de l'orifice d'admission 16 est montée une petite turbine 46 dont le mouvement de rotation est transmis sur les ailettes 44 par des moyens appropriés, par exemple des poulies et une courroie 48. Chacune des ailettes 44 est ainsi mise en rotation sous l'effet de la rotation de la turbine 46 dont le mouvement est engendré par la pénétration de l'air sous pression. La rotation des ailettes 44 se traduit, par conséquent, par des ouvertures et fermetures successives de chacun des compartiments, ce qui provoque une effet de vagues en-dessous de la natte 40. Les ailettes 44 peuvent être mises hors service à l'aide d'une manette 50 montée à l'extérieur de la natte 40 sur l'axe de rotation des ailettes 44 afin de bloquer chacune de celles-ci dans une position semi-ouverte.

Les figures 6 et 6a montrent un mode de réalisation analogue à celui de la figure 5 avec des moyens identiques de formation de vague, à l'exception que le mode de réalisation de la figure 6 prévoit une natte compartimentée comme dans le mode de réalisation de la figure 4 et dont les différents compartiments sont reliés par des tunnels de raccord 38.

La figure 7 montre une vue agrandie d'une partie d'une natte 60 dont les moyens pour former des vagues sont constitués par un clapet 52 monté sur un axe de pivotement 54 en-dessous du tapis de la natte 60 en aval de l'orifice d'admission 16. Un flotteur 56 est en outre monté sur un axe de pivotement 58 qui est solidaire du clapet 52. Autrement dit, le flotteur 56 peut pivoter par rapport au clapet 52 dans le sens de la flèche a alors que l'ensemble formé par le clapet 52 et le flotteur 56 peut pivoter autour de l'axe 54, mouvement simbolisé par la flèche b. Le fonctionnement du dispositif est le suivant. Lorsque le clapet 52 occupe la position représentée sur la figure 7, il obstrue le passage et la propagation de l'air en-dessous de la natte 60. Le creux en-dessous de la natte 60 se remplit par conséquent d'eau ce qui a pour conséquence que le flotteur 56 pivote d'abord autour de son axe 58 et entraîne ensuite le clapet 52 autour de l'axe 54 pour ouvrir le passage de l'air sous pression. Ceci a pour effet le refoulement de l'eau sous la natte 60 et la formation de la bulle de gaz sous les gicleurs 14. La formation de cette bulle de gaz fait perdre au flotteur 56 son effet ascencionnel de sorte que le clapet 52 retombe à nouveau dans la position de la figure 7 de sorte que le cycle recommence. Cette succession d'ouvertures et de fermetures du clapet 52 crée un va-et-vient de la bulle d'air sous de la natte 60 et, par voie de conséquence, au-dessus de la natte, un bouillonnement alternatif correspondant à ce va-et-vient. Il est à noter que la natte 60 peut également être compartimentée par des cloisons longitudinales à l'exemple des figures 5 et 6.

## Revendications

1. Natte pour la distribution d'un gaz dans un liquide et destinée à être posée dans le fond d'un bassin, notamment pour l'utilisation dans le domaine des bains bouillonnants et similaires, comprenant un tapis pourvu d'une série de gicleurs (14) définissant des passages pour le gaz et d'une jupe périphérique (20) latéralement fermée, attachée au tapis de la natte et s'étendant vers le bas à partir de celui-ci pour définir avec la surface inférieure du tapis un volume creux complètement ouvert vers le bas et destinée à maintenir, en fonctionnement, une bulle de gaz plate sous le tapis et une série de ventouses de fixation au fond du bassin, caractérisée en ce que le tapis et la jupe sont en matière rigide ou semi-rigide, en ce que la jupe est dépourvue de moyens d'étanchéité périphériques avec le fond du bassin, en ce que les ventouses sont prévues exclusivement sur la jupe périphérique et servent à maintenir le bord inférieur de celle-ci à l'écart du fond du bassin de sorte que la bulle de gaz soit formée entre le tapis et le niveau sous-jacent de l'eau et que l'épaisseur de la bulle soit fonction de la pression du gaz.

2. Natte selon la revendication 1, caractérisée en ce que les gicleurs (14) sont prévus dans des plaques amovibles et interchangeables (4) montées dans des ouvertures adéquates (26) prévues dans le tapis de la natte (12).

3. Natte selon la revendication 1, caractérisée en ce qu'elle est divisée en compartiments individuels (36) reliés entre eux par des tunnels de connexion (38) pour le passage de gaz d'un compartiment à l'autre.

4. Natte selon l'une quelconque des revendications 1 à 3, caractérisée en ce que la jupe (20) est détachable du tapis de la natte (12).

5. Natte selon l'une quelconque des revendications 1 à 3, caractérisée en ce que la jupe (20) fait partie intégrante du tapis de la natte (12).

6. Natte selon l'une quelconque des revendications 1 à 5, caractérisée en ce que le volume creux (18) sous le tapis de la natte est divisé longitudinalement en compartiments par des cloisons paralèlles (42) solidaires de la surface inférieure du tapis de la natte.

7. Natte selon l'une quelconque des revendications 1 à 6, caractérisée par des moyens de formation de vagues dans le creux sous le tapis et disposés immédiatement en aval de l'orifice d'admission des gaz (16).

8. Natte selon la revendication 7 caractérisée en ce que lesdits moyens sont constitués par des ailettes rotatives (44) disposées transversalement dans le volume creux et entraînées en rotation par une turbine (46) actionnée par la pénétration du gaz à travers l'orifice d'admission (16).

9. Natte selon la revendication 7, caractérisée par un clapet transversal (52) monté de façon pivotante sous la surface inférieure du tapis et actionné à l'aide d'un flotteur (56).

10. Utilisation d'une natte, dans le domaine des bains bouillonnants et similaires pour la distribution d'un gaz dans un liquide telle que définie dans la revendication 1.

## Claims

1. Mat for distributing a gas in a liquid intended to be placed at the bottom of a basin, especially for use in the sector of bubbling baths and the like, comprising a carpet equipped with a series of nozzles (14) defining passages for the gas and with a laterally closed peripheral skirt (20) attached to the mat and extending downwards from this so as to define with the lower surface of the carpet a hollow volume completely open downwards and intended, during operation, for maintaining a flat gas bubble underneath the carpet and a plurality of suction means for fastening it to the bottom of the basin, characterized in that the carpet and the skirt are made of rigid or semi-rigid material, in that the skirt is devoid of peripheral sealing means with the bottom of the basin, in that the suction means are provided exclusively on the peripheral skirt and are intended to maintain the lower edge of the skirt at a distance from the bottom of the basin so that the gas bubble is formed between the carpet and the subjacent water level and that the thickness of the bubble depends on the pressure of the gas.

2. Mat according to Claim 1, characterized in that the nozzles (14) are provided in removable and interchangeable plates (4) mounted in suitable orifices (26) provided in the carpet of the mat (12).

3. Mat according to Claim 1, characterized in that it is divided into individual compartments (36) connected to one another by means of connecting tunnels (38) for the passage of gas from one compartment to another.

4. Mat according to any one of Claims 1 to 3, characterized in that the skirt (20) is detachable from the carpet of the mat (12).

5. Mat according to any one of Claims 1 to 3, characterized in that the skirt (20) is an integral part of the carpet of the mat (12).

6. Mat according to any one of Claims 1 to 5, characterized in that the hollow volume (18) under the carpet of the mat is divided longitudinally into compartments by means of parallel partitions (42) fixed to the lower surface of the carpet of the mat.

7. Mat according to any one of Claims 1 to 6, characterized by wave-forming means in the hollow volume under the carpet, arranged immediately downstream of the gas intake port (16).

8. Mat according to Claim 7, characterized in that the said means consists of rotary vanes (44) arranged transversaly in the hollow volume and driven in rotation by a turbine (46) actuated as a result of the penetration of the gas through the intake port (16).

9. Mat according to Claim 7, characterized by a transverse flap (52) mounted pivotally under the lower surface of the carpet and actuated by means of a float (56).

10. Use of a mat in the sector of bubbling baths and the like for distributing gas in a liquid in accordance with claim 1.

## Patentansprüche

1. Matte für die Verteilung eines Gases in einer Flüssigkeit und dazu bestimmt, um auf den Boden eines Beckens gelegt zu werden, insbesondere für die Verwendung auf dem Gebiet der sprudelnden Bädern und dergleichen, mit einem Teppich, der mit einer Reihe von Düsen (14) versehen ist, welche Durchgänge für das Gas bilden und mit einem äusseren seitlich geschlossenen Mantel (20) der an dem Teppich der Matte befestigt ist und sich von diesem nach unten erstreckt um mit der Unterseite des Teppichs ein nach unten vollständig offenes Hohlvolumen zu bilden, das dazu bestimmt ist, während des Betriebs eine flache Gasblase unter dem Teppich aufrecht zu erhalten und eine Reihe Saugknöpfe zur Befestigung am Beckenboden , dadurch gekennzeichnet, dass der Teppich und der Mantel aus starrem oder halbstarren Material sind, dass der Mantel keine äusseren Dichtungsmittel mit dem Beckenboden aufweist, dass die Saugknöpfe ausschliesslich an dem äusseren Mantel vorgesehen sind und dazu dienen, den unteren Rand des Mantels vom Beckenboden entfernt zu halten, damit die Gasblase zwischen dem Teppich und der darunterliegenden Wasseroberfläche gebildet wird und die Dicke der Gasblase abhängig ist vom Gasdruck.

2. Matte nach Anspruch 1, dadurch gekennzeichnet, dass die Düsen (14) in herausnehmbaren und austauschbaren Platten (24) angeordnet sind, die in entsprechenden Öffnungen (26) des Teppichs der Matte (12) vorgesehen sind.

3. Matte gemäss Anspruch 1, dadurch gekennzeichnet, dass sie in einzelne Fächer (36) unterteilt ist, die über Verbindungstunnels (38) miteinander verbunden sind, damit das Gas von einem Fach nach dem anderen strömen kann.

4. Matte gemäss einem der Ansprüche 1 bis 3, dadurch gekennzeichnet, dass der Mantel (20) von dem Teppich der Matte (12) abgenommen werden kann.

5. Matte gemäss einem der Ansprüche 1 bis 3, dadurch gekennzeichnet, dass der Mantel (20) einen integrierenden Bestandteil des Teppichs der Matte (12) bildet.

6. Matte gemäss einem der Ansprüche 1 bis 5, dadurch gekennzeichnet, dass das Hohlvolumen unter dem Teppich der Matte durch parallele Trennwände (42), die mit der unteren Oberfläche des Teppichs der Matte fest verbunden sind, in Langsrichtung in Fächer unterteilt ist.

7. Matte gemäss einem der Ansprüche 1 bis 6, gekennzeichnet durch Mittel zur Bildung von Wellen in dem Hohlraum unter dem Teppich, die unmittelbar stromabwärts von der Gaszuführungsöffnung (16) angeordnet sind.

8. Matte nach Anspruch 7, dadurch gekennzeichnet, dass die besagten Mittel aus drehbaren Flügeln (44) bestehen, die in dem Hohlvolumen quer angeordnet sind und von einer Turbine (46) angetrieben werden, die durch das über die Gaszuführungsöffnung 16) einströmende Gas betätigt wird.

9. Matte gemäss Anspruch 7, gekennzeichnet durch eine Querklappe (52), die unter der unteren Oberfläche des Teppichs schwenkbar angebracht ist und mit Hilfe eines Schwimmers (56) betätigt wird.

10. Verwendung einer Matte auf dem Gebiet der sprudelnden Bäder oder dergleichen zur Verteilung eines Gases in einer Flüssigkeit gemäss Anspruch 1.
